# FASCICULE DE BREVET EUROPEEN

(11) **EP 0 751 724 B1**
(45) Date de publication et mention de la délivrance du brevet: **05.08.1998**
(21) Numéro de dépôt: 95913196.2
(22) Date de dépôt: 14.03.1995
(51) Int. Cl.: A45D 34/04, B65D 47/42, A46B 11/00

(54) **DISPOSITIF APPLICATEUR RECHARGEABLE D'UN PRODUIT LIQUIDE PLUS OU MOINS VISQUEUX**
NACHFÜLLBARE AUFTRAGSVORRICHTUNG EINES MEHR ODER WENIGER DICKFLÜSSIGEN PRODUKTES
REFILLABLE DISPENSING DEVICE FOR A RELATIVELY VISCOUS LIQUID

(30) Priorité: 16.03.1994 FR 9403099
(43) Date de publication de la demande: 08.01.1997
(73) Titulaire: LVMH RECHERCHE, 92752 Nanterre (FR)
(72) Inventeur: LHUISSET, François Noel Benoît, F-91230 Montgeron (FR); MEYBECK, Alain, F-92400 Courbevoie (FR)
(74) Mandataire: Durand, Yves Armand Louis
(86) Numéro de dépôt international: FR9500308
(87) Numéro de publication internationale: WO9524841

(56) Documents cités:
- WO-A-90/13234
- WO-A-91/15974
- FR-A- 2 660 842
- GB-A- 2 172 269
- US-A- 4 669 637
- US-A- 5 033 652

## Description

La présente invention a essentiellement pour objet un dispositif applicateur rechargeable d'un produit liquide plus ou moins visqueux tel que vernis à ongle par exemple.

On connaît déjà des dispositifs applicateurs comprenant essentiellement un corps renfermant un réservoir et muni d'un pinceau qui peut être imprégné par le produit contenu dans le réservoir afin de permettre l'application de ce produit.

Il est également connu d'actionner le pinceau grâce à la coopération de deux éléments magnétiques montés coulissant respectivement à l'intérieur et à l'extérieur du réservoir, la manoeuvre de l'un de ces éléments magnétiques permettant l'actionnement du pinceau vers l'intérieur ou vers l'extérieur du réservoir. Un tel dispositif est décrit dans FR-A-2 660 842.

Toutefois, ces appareils, qui étaient généralement jetables, posaient un certain nombre de problèmes. En outre, en raison du fait que le réservoir était le plus souvent formé à l'intérieur du corps de l'appareil, il n'était pas possible pour l'utilisateur d'utiliser le même appareil pour réaliser l'application de produits de type différent ou de couleurs différentes, à moins d'employer un autre appareil.

Aussi, la présente invention a pour but de remédier à cet inconvénient et, d'une manière générale, de résoudre les problèmes qui se posent avec les appareils de l'art antérieur, et en particulier celui de la pollution de l'environnement par des éléments nuisibles tels que les aimants utilisés dans ce genre d'appareil.

A cet effet, l'invention a pour objet un dispositif applicateur rechargeable d'un produit liquide plus ou moins visqueux, tel que vernis à ongle par exemple, et du type comprenant un corps renfermant un réservoir muni d'un pinceau ou analogue qui permet l'application du produit contenu dans le réservoir et dont la manoeuvre est réalisée par un bouton actionnant l'un de deux éléments magnétiques montés coulissant respectivement à l'extérieur et à l'intérieur dudit réservoir caractérisé en ce que le réservoir et son pinceau associé muni dudit élément magnétique à l'intérieur dudit réservoir forment une cartouche pouvant être extraite du corps.

On comprend donc déjà que la cartouche précitée sera facilement interchangeable pour permettre l'application de tel ou tel produit souhaité, et cela en utilisant le même appareil.

Ce dispositif est encore caractérisé par un moyen mécanique formant engrenage constitué par au moins un pignon à double denture monté fou sur le corps et engrenant d'une part avec au moins un premier bras solidaire du bouton et avec au moins un deuxième bras solidaire de l'élément magnétique logé à coulissement dans ledit corps.

Cet élément magnétique ne sera donc pas polluant pour l'environnement, puisque le corps qui le contient et qui peut recevoir une cartouche amovible formant réservoir, n'est pas jetable.

On précisera ici que l'élément magnétique en question est un aimant de forme annulaire duquel font saillie deux bras diamétralement opposés formant crémaillère et engrenant chacun avec un pignon précité.

Suivant une autre caractéristique de ce dispositif, l'aimant précité est monté coulissant dans une chambre formée par un manchon constituant la partie avant du corps, et par un tube qui prolonge le réservoir proprement dit et dans lequel coulisse une pièce portant le pinceau et entourée par un anneau ferro-magnétique coopérant avec ledit aimant.

Cet anneau ferro-magnétique associé au pinceau et donc à la cartouche formant réservoir pourra donc être jeté sans aucun inconvénient pour l'environnement.

Le dispositif applicateur de cette invention est encore caractérisé par le fait qu'il comprend une douille montée dans le corps et portant les pignons précités, tandis que le bouton est monté pivotant sur cette douille ou sur une enveloppe entourant le réservoir proprement dit.

Le bouton est constamment sollicité par un ressort interposé entre ledit bouton et la douille précitée.

Sur la partie avant du corps en forme de manchon, est montée une bague définissant avec cette partie avant un logement pour un bouchon.

Suivant encore une autre caractéristique de l'invention, l'aimant précité est entouré par une paroi formant blindage vis-à-vis de l'extérieur du corps, et munie d'ergots qui traversent radialement le manchon formant la partie avant du corps pour permettre l'actionnement de cet aimant et donc du pinceau par coopération avec le bouchon.

Ce dispositif est encore caractérisé en ce que l'aimant se compose de deux anneaux axialement superposés, séparés et aimantés radialement de façon que la polarité d'un anneau soit inverse de la polarité de l'autre anneau.

Mais d'autres caractéristiques et avantages de l'invention apparaîtront mieux dans la description détaillée qui suit et se réfère aux dessins annexés, donnés uniquement à titre d'exemple, et dans lesquels.

La figure 1 est une vue schématique et en coupe axiale d'un dispositif applicateur conforme à cette invention, illustré en position active, c'est-à-dire pinceau sorti.

La figure 2 est une vue similaire à la figure 1, mais montrant le dispositif en position inactive ou de rangement.

La figure 3 est une vue en perspective éclatée et partielle de l'appareil, montrant les éléments essentiels de commande du pinceau-applicateur.

La figure 4 est une vue très schématique et en coupe axiale, illustrant les moyens magnétiques de l'appareil.

Suivant l'exemple de réalisation représenté sur les dessins, un appareil applicateur conforme à cette invention comprend essentiellement un corps 1 dans lequel peut être monté, de manière amovible, une cartouche 2 formant réservoir de produit liquide plus ou moins visqueux et à laquelle est associé un pinceau-applicateur 3.

Le corps 1 comporte une partie avant 4 en forme de manchon, et sur cette partie avant est montée, par vissage par exemple, une bague 5 définissant avec ladite partie avant un espace 6 permettant la réception d'un bouchon visible en 7 sur la figure 2.

Sur l'arrière du corps 1 est montée par clippage 8 une enveloppe 9 entourant la partie arrière de la cartouche 2.

On a montré en 10 un couvercle ou analogue monté sur l'extrémité de l'enveloppe 9 et auquel est associé un ressort 11 pour maintenir la cartouche amovible 2 dans le corps 1. On pourrait parfaitement, sans sortir du cadre de l'invention, omettre le couvercle 10 et le ressort 11, dans quel cas l'enveloppe 9 serait fermée sur l'arrière, et le clippage 8 pourrait être remplacé par un filetage permettant le vissage de l'enveloppe 9 sur le corps 1.

Dans le corps 1, est montée et retenue une douille 12 portant la partie mécanique de commande du pinceau 3, et qui sera décrite en détail plus loin.

La cartouche 2 comprend une partie arrière 13 constituant le réservoir proprement dit, et une partie avant présentant la forme d'un tube 14 auquel est associé le pinceau-applicateur 3 qui, avec le tube 14 et le réservoir 13, forment un ensemble unitaire et pouvant être extrait facilement du corps 1.

On voit en 15 sur les figures 1 à 3 un bouton-poussoir latéral monté articulé en 16 sur l'enveloppe 9 du réservoir 13 et sollicité en permanence vers l'extérieur du corps 1 par un ressort 17 interposé entre ledit bouton-poussoir 15 et la douille 12 qui, de même que le bouton-poussoir, possède à cet effet un logement approprié.

On pourrait parfaitement, sans sortir du cadre de l'invention, prévoir l'articulation du bouton-poussoir 15 sur le corps 1 ou sur la douille 12, sans pour cela sortir du cadre de l'invention.

Sur la douille 12, est monté un engrenage 18 bien visible sur la figure 3 et constitué par deux pignons 19 montés fous sur la douille 12 et comportant chacun une double denture, à savoir une denture 19a sur la périphérie externe de chaque pignon, et une denture 19b de diamètre plus petit.

La denture 19b des deux pignons 19 engrène, respectivement, avec deux bras 20 portés par le bouton-poussoir latéral 15.

Quant aux deux dentures 19a de diamètre plus grand, elles engrènent respectivement avec deux autres bras 21 faisant diamétralement saillie d'un élément magnétique 22 en forme de cylindre bien visible sur la figure 3 et monté à coulissement dans une chambre 23 formée sur la partie avant ou manchon 4 du corps 1, ledit élément 22 coulissant entre le manchon 4 et le tube 14 de la cartouche 2, comme on le voit bien sur les figures 1 et 2. Les deux bras 21 forment chacun une crémaillère engrenant avec les dentures 19b des pignons 19, de même que les bras 20 du bouton-poussoir 15 forment chacun eux-aussi, comme on le voit sur la figure 3, une crémaillère 20a engrenant avec les dentures 19a des pignons 19.

Suivant un mode de réalisation préféré, et comme on le voit mieux sur la figure 3, l'élément magnétique 22 est constitué par un aiment proprement dit 24 logé à l'intérieur d'un cylindre en matière plastique 25 qui lui-même porte les bras formant crémaillère 21. Ainsi, le cylindre 25 forme une paroi entourant l'aimant 24 et joue avantageusement le rôle d'une paroi de blindage vis-à-vis de l'extérieur du corps 1, notamment lorsque l'appareil est contenu dans un sac renfermant aussi des objets tels que par exemple des cartes magnétiques.

Plus précisément, et comme on le voit bien sur les figures 3 et 4, l'aiment 24, suivant un mode de réalisation préféré, se compose de deux anneaux axialement superposés 24a et 24b. Ces deux anneaux sont séparés par une bague par exemple (non représentée sur les figures), et ils sont aimantés radialement de façon que la polarité d'un anneau soit inverse de la polarité de l'autre anneau, comme cela est matérialisé sur la figure 4 par les lettres N et S. Ainsi, avec une telle disposition, on minimise considérablement la présence d'un champ magnétique à l'extérieur du cylindre (25) et par conséquent de l'appareil objet de cette invention.

En outre, pour ce qui est du respect de l'environnement, il est avantageux que la partie magnétique de la partie jetable, à savoir la cartouche 2, soit constituée d'un élément ferro-magnétique 29 non polluant, quand on sait que les aimants sont en général constitués de plusieurs métaux dont certains sont considérés comme nocifs pour l'environnement, et qui ici constituent un élément de la partie non jetable de l'appareil.

On a montré en 26 sur les figures des ergots qui traversent radialement le manchon 4 formant la partie avant du corps 1 et qui sont solidaires de la paroi 25 et de l'aimant 24. Ces ergots 26, dont le rôle sera expliqué plus loin à propos du fonctionnement, sont guidés dans des lumières 27 ménagées dans la partie avant 4 du corps 1.

Le pinceau-applicateur 3 est porté par une pièce en matière plastique 28 montée à coulissement à l'intérieur du tube 14 constituant avec le réservoir 13 la cartouche 2.

Un anneau en matériau ferro-magnétique 29 entoure extérieurement la pièce 28 et se trouve par conséquent directement en regard de la paroi du tube 14, comme le voit bien sur les figures 1 et 2, pour ainsi pouvoir coopérer avec l'aimant mobile 24.

Comme connu en soi, une portée formant joint 30 sera prévue à la racine des poils du pinceau 3, pour réaliser l'étanchéité entre la cartouche 2 et l'extérieur de l'appareil lorsque celui-ci sera dans la position d'utilisation visible sur la figure 1.

Mais, pour une meilleure compréhension de l'invention, on décrira brièvement ci-après le fonctionnement de l'appareil applicateur qui vient d'être décrit.

En se reportant à la figure 1, on comprend qu'en exerçant une pression sur le bouton-poussoir 15, et cela à l'encontre de la force exercée par le ressort 17, les bras 20 du bouton-poussoir 15 engrenant avec les pignons 19, feront tourner ceux-ci qui, étant donné qu'ils engrènent avec les bras 21 de l'élément magnétique 22, entraîneront en translation la pièce 28 et donc le pinceau 3 vers la gauche de la figure 1. C'est dire que le pinceau 3 pourra être imbibé de produit contenu dans la cartouche 2 et que, en relâchant la pression sur le bouton-poussoir 15, le pinceau-applicateur 3 sera entraîné vers la droite de la figure 1 pour prendre la position sortie ou d'utilisation visible sur ladite figure. Bien évidemment, la manoeuvre du pinceau 3 est commandée par l'entraînement positif de l'élément magnétique 22 portant les bras formant crémaillère 21, l'aimant 24 coopérant au travers de la paroi du tube 14, avec l'élément ferro-magnétique 29 entourant la pièce 28 à laquelle est associé le pinceau 3.

Lorsqu'on désire cesser d'utiliser l'appareil, on peut l'obturer par le bouchon 7, comme cela est bien visible sur la figure 2. Plus précisément, en insérant le bouchon dans l'espace 6 entre le manchon 4 et la bague 5, on poussera les ergots 26 et donc l'élément magnétique 22 se composant du cylindre 25 et de l'aimant 24, vers la gauche de la figure 2, ce qui provoquera simultanément l'entraînement du pinceau 3 vers la gauche de ladite figure. Il est à noter que lors de ce déplacement, les bras formant crémaillère 21 feront tourner les pignons 19, ce qui amènera le bouton-poussoir 15 en position escamotée.

On observera ici que la cartouche 2 comporte intérieurement un manchon 40, bien visible sur les figures 1 et 2, et formant une butée au recul de la pièce 28 dans le tube 14 constituant l'extrémité active de ladite cartouche.

Pour utiliser à nouveau l'appareil, le simple dévissage du bouchon 7 procurera automatiquement grâce au ressort 17, la sortie du pinceau 3, et l'on reviendra bien sur à la position visible sur la figure 1.

On a donc réalisé suivant l'invention un appareil applicateur particulièrement fiable et simple fonctionnant grâce à la conjonction de forces mécanique et magnétique adéquates. De plus, la cartouche amovible de l'appareil pourra facilement être remplacée par une autre cartouche contenant un autre produit de couleur différente par exemple. En outre, lorsque la cartouche sera vide et jetée, l'élément ferro-magnétique 29 associé à la pièce coulissante 28 supportant le pinceau 3 ne risquera pas de polluer l'environnement.

Bien entendu, l'invention n'est nullement limitée au mode de réalisation décrit et illustré qui n'a été donné qu'à titre d'exemple. C'est ainsi que le nombre et la matière des éléments constituant le corps de l'appareil peuvent être quelconques, de même que la structure et la constitution des éléments magnétiques coopérants, et notamment celles de l'aimant annulaire associé au corps de l'appareil et commandé par le bouton-poussoir latéral.

## Revendications

1. Dispositif applicateur rechargeable d'un produit liquide plus ou moins visqueux, tel que vernis à ongle par exemple, et du type comprenant un corps (1) renfermant un réservoir muni d'un pinceau ou analogue (3) qui permet l'application du produit contenu dans le réservoir et dont la manoeuvre est réalisée par un bouton (15) actionnant l'un (22) de deux éléments magnétiques (22, 29) montés coulissants respectivement à l'extérieur et à l'intérieur dudit réservoir caractérisé en ce que le réservoir et son pinceau associé (3) muni dudit élément magnétique (29) à l'intérieur dudit réservoir forment une cartouche (2) pouvant être extraite du corps (1).

2. Dispositif selon la revendication 1, caractérisé par un moyen mécanique (18) formant un engrenage constitué par au moins un pignon (19) à double denture (19a, 19b) monté fou sur le corps (1) et engrenant d'une part avec au moins un premier bras (20) solidaire du bouton (15) et avec au moins un deuxième bras (21) solidaire de l'élément magnétique (22) logé à coulissement dans ledit corps.

3. Dispositif selon la revendication 1 ou 2, caractérisé en ce que l'élément magnétique précité (22) comprend un aimant (24) de forme annulaire duquel font saillie deux bras (21) diamétralement opposés formant crémaillère et engrenant chacun avec un pignon précité (19).

4. Dispositif selon l'une des revendications 1 à 3, caractérisé en ce que l'aimant précité (24) est monté coulissant dans une chambre (23) formée par un manchon (4) constituant la partie avant du corps (1) et par un tube (14) qui prolonge le réservoir proprement dit (13) et dans lequel coulisse une pièce (28) portant le pinceau (3) et entourée par un anneau ferro-magnétique (29) coopérant avec ledit aimant.

5. Dispositif selon l'une des revendications 1 à 4, caractérisé par une douille (12) montée dans le corps (1) et portant les pignons précités (19), tandis que le bouton (15) est monté pivotant sur cette douille ou sur une enveloppe (9) entourant le réservoir proprement dit (13).

6. Dispositif selon la revendication 4 ou 5, caractérisé en ce que le bouton (15) est constamment sollicité par un ressort (17) interposé entre ledit bouton et la douille précitée (12).

7. Dispositif selon la revendication 4 ou 5, caractérisé en ce que sur la partie avant (4) du corps (1) est montée une bague (5) définissant avec cette partie avant un espace (6) pour un bouchon (7).

8. Dispositif selon l'une des revendications 1 à 4, caractérisé en ce que l'aimant précité (24) est entouré par une paroi (25) formant blindage vis-à-vis de l'extérieur du corps (1), et munie d'ergots (26) qui traversent radialement ledit aimant et le manchon (4) formant la partie avant du corps, et qui permettent l'actionnement de cet aimant et donc du pinceau (3) par coopération avec le bouchon (7).

9. Dispositif selon l'une des revendications précédentes, caractérisé en ce que l'aimant (24) se compose de deux anneaux (24a, 24b) axialement superposés, séparés et aimantés radialement de façon que la polarité d'un anneau (24a) soit inverse de la polarité de l'autre anneau (24b).

## Claims

1. Refillable applicator device for a more or less viscous liquid product such as nail varnish, for example, and of the type comprising a body (1) enclosing a tank provided with a small brush or the like (3) which permits the application of the product contained in the tank and the operation of which is carried out by a knob (15) actuating one (22) of two magnetic elements (22, 29), slidably mounted inside and outside, respectively, of the said tank, characterized in that the tank and its associated small brush (3) provided with the said magnetic element (29) inside of the said tank form a cartridge (2) which may be extracted from the body (1).

2. Device according to claim 1, characterized by a mechanical means (18) forming a gearing constituted by at least one pinion (19) with a double toothing (19a, 19b) losely mounted onto the body (1) and meshing on the one hand with at least one first arm (20) made fast to the knob (15) and with at least one second arm (21) made fast to the magnetic element (22) accommodated in sliding relationship within the said body.

3. Device according to claim 1 or 2, characterized in that the aforesaid magnetic element (22) comprises a magnet (24) with an annular shape from which are projecting two diametrically opposite arms (21) forming a toothed rack and meshing each one with one aforesaid pinion (19).

4. Device according to one of claims 1 to 3, characterized in that the aforesaid magnet (24) is slidably mounted in a chamber (23) formed by a sleeve (4) constituting the forward portion of the body (1) and by a tube (14) which extends the tank proper (13) and in which is sliding a part (28) carrying the small brush (3) and surrounded by a ferromagnetic ring (29) co-operating with the said magnet.

5. Device according to one of claims 1 to 4, characterized by a bushing (12) mounted in the body (1) and carrying the aforesaid pinions (19) whereas the knob (15) is pivotally mounted onto this bushing or onto an envelope (9) surrounding the tank proper (13).

6. Device according to claim 4 or 5, characterized in that the knob (15) is constantly acted upon by a spring (17) interposed between the said knob and the aforesaid bushing (12).

7. Device according to claim 4 or 5, characterized in that onto the forward portion (4) of the body (1) is mounted a ring (5) defining with this forward portion a space (6) for a stopper cap (7).

8. Device according to one of claims 1 to 4, characterized in that the aforesaid magnet (24) is surrounded by a wall (25) forming a shielding with respect to the outside of the body (1) and provided with stud pins (26) which extend radially through the said magnet and the sleeve (4) forming the forward portion of the body and which permit the actuation of this magnet and therefore of the small brush (3) through co-operation with the stopper cap (7).

9. Device according to one of the foregoing claims, characterized in that the magnet (24) consists of two axially superposed, separate and so radially magnetized rings (24a, 24b) that the polarity of one ring (24a) be the reverse of the polarity of the other ring (24b).

## Patentansprüche

1. Nachfüllbare Auftragsvorrichtung für ein mehr oder weniger dickflüssiges Erzeugnis, wie Nagellack zum Beispiel, und der Gattung mit einem einen mit einem Pinsel oder dergleichen (3) versehenen Behälter einschliessenden Körper (1), welcher Pinsel den Auftrag des in dem Behälter enthaltenen Erzeugnisses gestattet und dessen Handhabung durch einen Knopf (15) gewährleistet wird, der das eine Element (22) von zwei jeweils ausserhalb und innerhalb des besagten Behälters gleitbar angeordneten magnetischen Elementen (22, 29) betätigt, dadurch gekennzeichnet, dass der Behälter und sein innerhalb des besagten Behälters mit dem besagten magnetischen Element (29) versehener zugeordneter Pinsel (3) eine aus dem Körper (1) herausnehmbare Patrone (2) bilden.

2. Vorrichtung nach Anspruch 1, gekennzeichnet durch ein ein Zahnradgetriebe bildendes mechanisches Mittel (18), welches Getriebe durch wenigstens ein lose an dem Körper (1) angeordnetes Ritzel (19) mit doppelter Zahnung (19a, 19b) gebildet wird, das einerseits mit wenigstens einem mit dem Knopf (15) fest verbundenen ersten Arm (20) und mit wenigstens einem mit dem in dem besagten Körper gleitbar untergebrachten magnetischen Element (22) fest verbundenen zweiten Arm (21) kämmt.

3. Vorrichtung nach Anspruch 1 oder 2, dadurch gekennzeichnet, dass das besagte magnetische Element (22) einen ringförmigen Magnet (24) umfasst, von welchem zwei diametral entgegengesetzte, eine Zahnstange bildende und jeweils mit einem vorgenannten Ritzel (19) kämmende Arme (21) vorstehen.

4. Vorrichtung nach einem der Ansprüche 1 bis 3, dadurch gekennzeichnet, dass der vorgenannte Magnet (24) in einer Kammer (23) gleitbar angeordnet ist, die durch eine den Vorderteil des Körpers (1) bildende Muffe (4) und durch ein Rohr(14), das den eigentlichen Behälter (13) verlängert, gebildet wird, in welchem Rohr ein den Pinsel (3) tragendes und durch einen mit dem besagten Magnet zusammenwirkenden ferromagnetischen Ring (29) umgebenes Stück (28) gleitet.

5. Vorrichtung nach einem der Ansprüche 1 bis 4, gekennzeichnet durch eine in dem Körper (1) angeordnete und die vorgenannten Ritzel (19) tragende Hülse (12), während der Knopf (15) an dieser Hülse oder an einer den eigentlichen Behälter (13) umgebenden Umhüllung (9) drehbar angeordnet ist.

6. Vorrichtung nach Anspruch 4 oder 5, dadurch gekennzeichnet, dass der Knopf (15) durch eine zwischen dem besagten Knopf und der vorgenannten Hülse (12) zwischengeschaltete Feder (17) dauernd beaufschlagt wird.

7. Vorrichtung nach Anspruch 4 oder 5, dadurch gekennzeichnet, dass an dem Vorderteil (4) des Körpers (1) ein mit diesem Vorderteil einen Raum (6) für eine Verschlusskappe (7) abgrenzender Ring (5) angordnet ist.

8. Vorrichtung nach einem der Ansprüche 1 bis 4, dadurch gekennzeichnet, dass der vorgenannte Magnet (24) durch eine eine Abschirmung gegenüber der Aussenseite des Körpers (1) bildende und mit Stiften (26) versehene Wand (25) umgeben ist, welche Stifte den besagten Magnet (24) und die den Vorderteil des Körpers bildende Muffe (4) radial durchsetzen und die Betätigung dieses Magnets und also des Pinsels (3) durch Zusammenwirkung mit der Verschlusskappe (7) gestatten.

9. Vorrichtung nach einem der vorangehenden Ansprüche, dadurch gekennzeichnet, dass der Magnet (24) sich aus zwei axial übereinandergelagerten, getrenneten und derart radial magnetisierten Ringen (24a, 24b) zusammensetzt, dass die Polarität eines Ringes (24a) gegenüber der Polarität des anderen Ringes (24b) umgekehrt ist.
